# EUROPÄISCHE PATENTSCHRIFT

(11) **EP 3 479 365 B1**
(45) Veröffentlichungstag und Bekanntmachung des Hinweises auf die Patenterteilung: **11.12.2019**
(21) Anmeldenummer: 17757513.1
(22) Anmeldetag: 21.08.2017
(51) Int. Cl.: G07D 11/00

(54) **GELDAUTOMAT**
AUTOMATED TELLER MACHINE
GUICHET AUTOMATIQUE BANCAIRE

(30) Priorität: 14.09.2016 DE 102016117321
(43) Veröffentlichungstag der Anmeldung: 08.05.2019
(73) Patentinhaber: KEBA AG, 4041 Linz (AT)
(72) Erfinder: HUBWEBER, Markus, 4041 Linz (AT); BAUMANN, Claus, 4041 Linz (AT); HAYES, Michael, 4041 Linz (AT)
(74) Vertreter: Horn Kleimann Waitzhofer Patentanwälte PartG mbB
(86) Internationale Anmeldenummer: PCT/EP2017/071045
(87) Internationale Veröffentlichungsnummer: WO 2018/050398

(56) Entgegenhaltungen:
- EP-A2- 2 196 419
- US-A1- 2003 173 402
- US-B2- 7 422 118

## Beschreibung

### [TECHNISCHES GEBIET]

Die Erfindung betrifft einen Geldautomat zum Ein- und/oder Auszahlen von Bargeld.

### [STAND DER TECHNIK]

Ein Geldautomat ist ein technisches Gerät zur Bargeldabhebung und/oder - einzahlung in Selbstbedienung bei Geld- und Kreditinstituten. Standardmäßig sind solche Geldautomaten mit einem Auszahlmodul ausgestaltet, welches dazu eingerichtet ist, einen von einem Kunden angeforderten Geldbetrag in Form von Banknoten an diesen auszuzahlen. Zusätzlich oder alternativ können solche Geldautomaten ein Einzahlmodul aufweisen, welches dazu eingerichtet ist, einen von einem Kunden eingezahlten Geldbetrag in Form von Banknoten und/oder Münzgeld anzunehmen.

In Zusammenhang mit Geldautomaten, welche ein Einzahlmodul aufweisen, stellt sich folgende Problematik, die sich jedoch genauso oder vergleichbar bei jedem anderen Dienstleistungsautomaten stellen kann und daher nicht einschränkend zu verstehen ist:
Das Einzahlmodul umfasst einen Schacht mit einer Öffnung sowie einen Schließmechanismus. In einer Offenstellung des Schließmechanismus können Banknoten, auch bündelweise, in den Schacht gegeben werden. Die Banknoten werden anschließend sortiert, auf Echtheit geprüft und schließlich einem Tresor (vorliegend auch als "Safe" bezeichnet) innerhalb des Geldautomaten zugeführt. Nach Abschluss des Einzahlvorgangs befindet sich der Schließmechanismus in einer Schließstellung, in welcher er einen Zugang zu dem Schacht versperrt.

Zunächst einmal muss gewährleistet sein, dass sich der Kunde oder beistehende Kinder bei dem Schließvorgang nicht verletzen können. Dies kann etwa dadurch geschehen, dass Hände oder Finger in den offenen oder bereits teilweise geschlossenen Schacht gesteckt werden und ein entsprechendes Schließelement des Schließmechanismus das entsprechende Körperteil gegen die Schachtwand klemmt. Dies wird dadurch verhindert, dass die von dem Schließmechanismus aufgewendete Kraft überwacht wird. Übersteigt diese einen vorgegebenen Schwellwert, öffnet der Schließmechanismus wieder und der Geldautomat geht in einen Fehlerzustand über.

Neben dem vorstehend beschriebenen Normalbetrieb des Geldautomaten gibt es einen Wartungsbetrieb. Bekannte Geldautomaten sind so konstruiert, dass sich ein oder mehrere Module derselben, beispielsweise das Ein- und/oder Auszahlmodul, aus dem Gerätegehäuse herausziehen lassen. Das Herausziehen erfolgt bei sogenannten Frontload-Geräten nach vorne hin, also zu der Seite, von der eine Bedienung durch einen Kunden stattfindet (auch als "Gerätevorderseite" bezeichnet). Bei sogenannten Rearload-Geräten erfolgt das Herausziehen über die Geräterückseite. Im Zusammenhang mit dem Herausziehen des oder der entsprechenden Module stellt sich die Problematik des Einklemmens von Körperteilen erneut: Bei Frontload-Geräten kommt dieser Problematik jedoch nur eine geringe Bedeutung zu, da der Wartungsmitarbeiter direkt vor dem Gerät steht und somit die Gefahrenstellen überwachen kann.

Bei Rearload-Geräten dagegen steht der Wartungsmitarbeiter hinter dem Gerät, was insofern vorteilhaft ist, als dass Kunden bei Geldein- und/oder - auszahlvorgängen durch die Wartung nicht gestört werden. Gleichwohl kann der Wartungsmitarbeiter bei derartigen Geräten die Vorderseite des Geräts nicht überblicken. Wird das entsprechende Modul aus dem Gerätegehäuse nach hinten herausgezogen, so entsteht ein Spalt zwischen der Modulvorderseite und dem Gerätegehäuse. Der Spalt ist von außen über diejenige Öffnung im Gerätegehäuse erreichbar, welche den Zugang zu dem entsprechenden Modul, beispielsweise für das Einzahlen von Bargeld, gewährleistet. Wird das Modul komplett aus dem Gerätegehäuse herausgezogen, kann von der Gerätevorderseite her beispielweise die gesamte Hand in den Spalt gesteckt werden. Will der Wartungsmitarbeiter das Modul wieder zurück in dessen Ausgangsstellung (entsprechend dem Normalbetrieb des Geldautomaten) schieben, kann er ein Körperteil, das sich in dem Spalt befindet, nicht erkennen. Aufgrund des hohen Gewichts entsprechender Module sowie der mechanischen Übersetzung, welche für das Herausziehen und Hineinschieben der Module oftmals vorgesehen ist, kann der Wartungsmitarbeiter einen erhöhten Widerstand aufgrund eines eingeklemmten Körperteils nicht einmal erkennen. Dadurch kann es zu erheblichen Verletzungen kommen.

Um derartige Verletzungen sicher zu vermeiden, wird bei aus dem Stand der Technik bekannten Lösungen die Öffnung im Gerätegehäuse während der Wartungsarbeiten abgedeckt:
Eine erste Lösung sieht eine Abdeckung vor, welche der Wartungsmitarbeiter über der Öffnung im Gerätegehäuse montiert, so dass die Gefahrenstelle von vornherein abgedeckt ist. Nachteilig an dieser Lösung ist, dass der Wartungsmitarbeiter einen zusätzlichen Arbeitsschritt ausführen muss. Ferner ist die Gerätevorderseite meist hinter einem Wanddurchbruch gelegen, so dass die Rückseite nur über einen größeren Umweg, nämlich um die entsprechende Wand herum, erreichbar ist. Zudem besteht bei mehreren Geldautomaten, welche nebeneinander angeordnet sind, eine Verwechselungsgefahr dahingehend, dass der Geldautomat, dessen Öffnung im Gerätegehäuse abgedeckt wird, und der Geldautomat, der gewartet wird, nicht derselbe sind.

Eine zweite Lösung sieht eine elektrisch angesteuerte Abdeckung vor, welche im Normalbetrieb im Gerätegehäuse aufgenommen ist und im Wartungsbetrieb die Öffnung im Gerätegehäuse geschlossen hält. Nachteilig ist, dass die Abdeckung bei stromlosem Automaten nicht sicher geschlossen (gehalten) werden kann.

Ferner benötigt eine elektrische Ansteuerung im Bereich der Zugangsöffnung ein größeres Platzvolumen, welches nicht immer zur Verfügung steht. Weiterer Stand der Technik ist aus der EP2196419A, US7422118B und US2003/0173402A bekannt.

### [OFFENBARUNG DER ERFINDUNG]

Es ist eine Aufgabe der vorliegenden Erfindung, einen verbesserten Geldautomaten zu schaffen. Insbesondere ist es eine Aufgabe, einen Geldautomaten bereitzustellen, bei welchem ein Einklemmen von Körperteilen im Wartungsbetrieb sicher vermieden werden kann und eine entsprechende Lösung konstruktiv einfach und platzsparend ist.

Die gestellten Aufgaben werden durch einen Geldautomaten mit den Merkmalen des Anspruchs 1 gelöst.

Demgemäß wird ein Geldautomat zum Ein- und/oder Auszahlen von Bargeld vorgeschlagen. Der Geldautomat umfasst ein Gehäuse, ein Modul und eine Sicherheitseinrichtung. Das Gehäuse weist eine zu einer Vorderseite des Geldautomaten gewandte Öffnung auf. Das Modul ist zwischen einer ersten Position, in welcher es unmittelbar benachbart zu der Öffnung angeordnet ist, und einer zweiten Position beweglich, in welcher es von einer Rückseite des Geldautomaten her zugänglich ist. Die Sicherheitseinrichtung ist zum Verschließen und Freigeben der Öffnung eingerichtet. Die Sicherheitseinrichtung weist Folgendes auf: ein Verschließelement, welches zwischen einer ersten Position, in der es die Öffnung freigibt, und einer zweiten Position beweglich ist, in der es die Öffnung vollständig verschließt; eine Kopplungseinrichtung, welche dazu eingerichtet ist, eine Rückwärtsbewegung des Moduls aus seiner ersten Position in Richtung seiner zweiten Position auf das Verschließelement derart zu übertragen, dass sich dieses aus seiner ersten Position in seine zweite Position bewegt; und eine Sperreinrichtung, welche eine Sperrstellung, in der sie eine Vorwärtsbewegung des Moduls in Richtung seiner ersten Position sperrt, bis das Modul in seiner Rückwärtsbewegung eine zwischen seiner ersten Position und zweiten Position liegende dritte Position erreicht hat, und eine Freigabestellung aufweist, in der sie die Vorwärtsbewegung des Moduls aus seiner dritten Position in Richtung seiner ersten Position freigibt, wobei sich das Verschließelement in seiner zweiten Position befindet, wenn sich das Modul in seiner dritten Position befindet.

Vorteilhaft wird somit erreicht, dass die Öffnung vollständig mit Hilfe des Verschließelements verschlossen sein muss, bevor das Modul wieder in seine dem Normalbetrieb entsprechende Stellung rückbewegt werden kann. Der verschlossene Zustand der Öffnung (d.h. das Verschließelement befindet sich in seiner zweiten Position) bedingt, dass sich kein Körperteil in dem Spalt zwischen der Öffnung und dem Modul befinden kann.

Letztlich besteht damit nur noch die Möglichkeit, dass ein Körperteil in die Öffnung gesteckt wird, während sich das Verschließelement aus seiner ersten in seine zweite Position bewegt, d.h. die Öffnung zunehmend verschließt. Dies ist jedoch im Hinblick auf die einhergehende Verletzungsgefahr weitaus weniger problematisch als das sich rückbewegende Modul, was mitunter dadurch erreicht werden kann, dass die Kopplungseinrichtung ein Getriebe mit einer geeignet hohen Übersetzung aufweist. Im Übrigen erhält der Wartungsmitarbeiter aufgrund der mechanischen Kopplung zwischen Verschließelement und Modul eine haptische Rückmeldung, wenn sich ein Widerstand wie etwa ein Körperteil oder eine Gerätschaft zur Manipulation des Geldautomaten in der Öffnung befindet, und kann die Rückwärtsbewegung des Moduls anhalten. Darüber hinaus kann die Schließkraft zum Betätigen des Verschließelements aus dessen erster in dessen zweite Position einfach überwacht und begrenzt werden.

Das Gehäuse meint hier das Gerätegehäuse, welches beispielsweise aus Metall und/oder Kunststoff hergestellt ist. In einem unteren Abschnitt des Gehäuses kann dieses einen Tresor für das ein- und/oder ausgezahlte Bargeld aufweisen.

Damit, dass das Modul in seiner ersten Position unmittelbar benachbart zu der Öffnung angeordnet ist, ist gemeint, dass das Modul gegen einen die Öffnung begrenzenden Gehäuserandbereich unmittelbar anliegt oder von diesem nicht mehr als 3 mm beabstandet ist

Ferner kann in dem Gehäuse eine Benutzerschnittstelle integriert sein. Die Benutzerschnittstelle umfasst beispielsweise einen Monitor zur Anzeige von für den Ein- und/oder Auszahlvorgang relevanten Informationen. Darüber hinaus kann die Benutzerschnittstelle eine Tastatur zur Eingabe von Informationen aufweisen. Die Benutzerschnittstelle ist beispielsweise an der Vorderseite des Geldautomaten in das Gehäuse integriert.

Bei dem Modul kann es sich um ein Ein- und/oder Auszahlmodul oder ein Modul für sonstige Funktionen des Geldautomaten handeln. Ein einzelnes Modul oder eine Gruppe von Modulen kann auch als "Top Unit" bezeichnet werden. Das Modul kann auf Schienen gelagert zwischen seiner ersten und zweiten Position beweglich gelagert sein. Für den Zugang zu dem Modul über die Rückseite (also in der zweiten Position des Moduls) ist dieses zumindest teilweise aus der Gehäuserückwand herausgezogen.

Das Verschließelement kann in Form einer Platte, insbesondere aus Metall und/oder Kunststoff, ausgebildet sein.

Die Kopplungseinrichtung ist bevorzugt als rein mechanisch arbeitende Kopplungseinrichtung ausgebildet. Das heißt, dass die Bewegung des Moduls aus seiner ersten Position in Richtung seiner zweiten Position auf das Verschließelement auf ausschließlich mechanischem Wege übertragen wird.

Die Sperreinrichtung kann die Vorwärtsbewegung des Moduls mit Hilfe eines Formschlusses sperren. "Formschluss" ist definiert als das Ineinandergreifen zweier Körper derart, dass eine Relativbewegung dieser in zumindest einer Richtung gesperrt ist.

Die dritte Position kann identisch mit der zweiten Position sein. Mit anderen Worten gelangt die Sperreinrichtung in der zweiten Position des Moduls in ihre Freigabestellung. Bevorzugt beträgt der Abstand zwischen der ersten und dritten Position zumindest 100 mm, bevorzugt zumindest 120 mm, während der Abstand von der dritten Position zur zweiten Position zumindest weitere 100 mm, bevorzugt zumindest weitere 200 mm beträgt.

Gemäß einer Ausführungsform ist die Kopplungseinrichtung dazu eingerichtet, die Vorwärtsbewegung des Moduls aus seiner dritten Position in Richtung seiner ersten Position von dem Verschließelement zu entkoppeln. Somit kann das Modul in seine erste Position bewegt werden, ohne dabei gleichzeitig das Verschließelement aus seiner zweiten Position in seine erste Position zu bewegen, d.h. ohne die entsprechende Öffnung freizugeben. Dadurch entsteht nicht einmal ein kurzes Zeitfenster (während des Öffnens des Verschließelements), indem ein Körperteil in den vorstehend beschriebenen Spalt gelangen könnte. Im einfachsten Fall erfolgt das Entkoppeln dadurch, dass zwei mechanische Elemente, welche bei der Rückwärtsbewegung des Moduls aus seiner ersten Position in Richtung seiner zweiten Position diese Bewegung auf das Verschließelement übertragen, bei der Vorwärtsbewegung des Moduls aus seiner dritten Position in Richtung seiner ersten Position außer Eingriff gelangen. Zur Entkopplung kann die Kopplungseinrichtung insbesondere einen Freilauf aufweisen.

Gemäß einer weiteren Ausführungsform weist die Sicherheitseinrichtung ferner eine Betätigungseinrichtung auf, welche dazu eingerichtet ist, das Verschließelement aus seiner zweiten Position in seine erste Position zu bewegen, wenn das Modul auf seiner Vorwärtsbewegung eine zwischen seiner dritten Position und seiner ersten Position liegende vierte Position erreicht. Vorteilhaft öffnet sich somit das Verschließelement erst, d.h. gibt die entsprechende Öffnung erst frei, wenn das Modul in seiner ersten Position (in dem Fall, dass die vierte Position mit der ersten Position identisch ist) oder nahezu in seiner ersten Position (in dem Fall, dass die vierte Position kurz vor der ersten Position liegt) angelangt ist. Folglich ist der eingangs erwähnte Spalt im Wesentlichen geschlossen, wenn sich das Verschließelement öffnet. Beispielsweise kann der Abstand zwischen der ersten und vierten Position weniger als 20 mm, bevorzugt weniger als 10 mm und noch weiter bevorzugt weniger als 5 mm betragen, oder die vierte Position kann, wie erwähnt, mit der ersten Position identisch sein. Als Betätigungseinrichtung kommt grundsätzlich jeder Aktor in Betracht, beispielsweise eine mechanische Feder, eine Hydraulik, eine Pneumatik oder ein Elektromagnet.

Gemäß einer weiteren Ausführungsform weist die Betätigungseinrichtung eine Feder auf, welche mit Hilfe der Rückwärtsbewegung des Moduls aus einer ersten Position in Richtung seiner zweiten Position spannbar ist, wobei die Feder bei ihrem Entspannen das Verschließelement aus seiner zweiten Position in die erste Position bewegt. Vorteilhaft wird eine mechanische Feder, beispielsweise eine Spiralfeder, insbesondere aus Metall, verwendet. Dadurch wird ein System geschaffen, welches auch dann ein Bewegen des Verschließelements in dessen erste Position gewährleistet, wenn gerade kein elektrischer Strom zur Verfügung steht.

Gemäß einer weiteren Ausführungsform weist die Betätigungseinrichtung ein Sperrelement auf, welches in einer Sperrstellung desselben die Bewegung des Verschließelements aus seiner zweiten Position in seine erste Position sperrt und in einer Freigabestellung desselben die Bewegung des Verschließelements aus seiner zweiten Position in seine erste Position freigibt. Die Bewegung des Verschließelements kann somit gezielt gesteuert werden. Diese Steuerung kann insbesondere unabhängig von der Vorwärtsbewegung des Moduls erfolgen bzw. kann die Freigabe der Bewegung des Verschließelements genau dann oder kurz vor dem Zeitpunkt erfolgen, zu dem das Modul vollständig in seine erste Position bewegt ist. Im Übrigen sorgt das Sperrelement in seiner Sperrstellung dafür, dass das Verschließelement nicht durch unbefugte Dritte von außen geöffnet werden kann, während sich das Modul in seiner zweiten Position befindet. Dadurch werden Manipulationen an dem Geldautomaten im Wartungsbetrieb vorteilhaft vermieden. Dies ist gerade deshalb von Bedeutung, weil der Wartungsmitarbeiter, welcher mit der Wartung an der Rückseite des Geldautomaten beschäftigt ist, dessen Vorderseite nicht im Blick hat.

Gemäß einer weiteren Ausführungsform weist die Betätigungseinrichtung eine weitere Feder auf, welche das Sperrelement in Richtung seiner Sperrstellung vorspannt. Dadurch gelangt das Sperrelement selbsttätig aus seiner Freigabestellung in seine Sperrstellung. Insbesondere kann dabei auf eine elektrische Stromzufuhr von außen verzichtet werden. Bei der Feder handelt es sich bevorzugt um eine mechanische Feder, welche beispielsweise als Spiralfeder ausgeführt sein kann. Die mechanische Feder kann insbesondere aus Metall hergestellt sein.

Gemäß einer weiteren Ausführungsform betätigt das Modul auf seiner Vorwärtsbewegung aus seiner dritten Position in seine vierte Position das Sperrelement in seine Freigabestellung. Dabei kann insbesondere ein Wandabschnitt des Moduls auf das Sperrelement, insbesondere einen vorstehenden Abschnitt oder Hebel desselben drücken. Dadurch ergibt sich eine mechanisch einfache Lösung.

Gemäß einer weiteren Ausführungsform weist die Kopplungseinrichtung eine an dem Modul angebrachte Zahnschiene sowie mehrere an dem Gehäuse angebrachte Zahnräder auf. Bevorzugt steht die Zahnschiene während der Rückwärtsbewegung des Moduls aus seiner ersten Position in Richtung seiner zweiten Position mit einem ersten Zahnrad der mehreren Zahnräder in Eingriff. Weiter bevorzugt treibt das erste Zahnrad ein weiteres der mehreren Zahnräder an. Noch weiter bevorzugt steht das weitere Zahnrad mit einer an dem Verschließelement angebrachten Zahnschiene in Eingriff. Dadurch wird die Rückwärtsbewegung des Moduls aus seiner ersten Position in Richtung seiner zweiten Position einfach auf das Verschließelement übertragen, welches sich dadurch aus seiner ersten Position in seine zweite Position bewegt. Die Zahnschiene kann als integrierter Bestandteil des Moduls oder des Verschließelements ausgebildet sein. Das heißt, dass ein Blechteil des Moduls und/oder des Verschließelements mit entsprechenden Ausnehmungen gebildet ist, in welche das jeweils zugeordnete Zahnrad eingreifen kann. Die mehreren Zahnräder können beispielsweise neben dem ersten Zahnrad ein zweites, ein drittes und ein viertes Zahnrad aufweisen, wobei das vierte Zahnrad eine Welle antreibt, auf welcher das weitere Zahnrad drehfest befestigt ist. Dabei steht das erste Zahnrad mit dem zweiten Zahnrad, das zweite Zahnrad mit dem dritten Zahnrad und das dritte mit dem vierten Zahnrad in Eingriff. Somit kann der Abstand zwischen An- und Abtriebsseite vergleichsweise groß ausgestaltet werden. Außerdem kann so die Drehrichtung des weiteren Zahnrads geeignet gestaltet werden.

Gemäß einer weiteren Ausführungsform steht das erste Zahnrad während der Rückwärtsbewegung des Moduls aus seiner ersten Position in Richtung seiner zweiten Position mit einem zweiten Zahnrad der mehreren Zahnräder in Eingriff. Bevorzugt überträgt das zweite Zahnrad eine Drehbewegung des ersten Zahnrads auf das weitere Zahnrad (Dies kann unmittelbar oder mittelbar, d.h. insbesondere durch Zwischenschaltung weiterer Zahnräder, erfolgen.). Ferner kann vorgesehen sein, dass die Drehbewegung mithilfe einer Welle auf das weitere Zahnrad übertragen wird. Außerdem kann zwischen das zweite Zahnrad und das weitere Zahnrad der oben genannte Freilauf geschaltet sein, der für die gewünschte Entkopplung sorgt. Der Freilauf kann insbesondere zwischen dem vierten Zahnrad und der Welle angeordnet sein.

Gemäß einer weiteren Ausführungsform ist das erste Zahnrad mit Hilfe einer Feder derart vorgespannt, dass es dazu tendiert, um das zweite Zahnrad zu verschwenken und gleichzeitig mit dem zweiten Zahnrad im Eingriff zu verbleiben. Somit wird in der Rückwärtsbewegung ein Toleranzausgleich bewerkstelligt: Sollte die aktuelle Position des ersten Zahnrads nicht exakt zu der Position der Zähne der sich in der Rückwärtsbewegung befindlichen Zahnschiene beim Herausziehen des Moduls aus dessen erster Position passen, so erlaubt das Verschwenken des ersten Zahnrads nach unten sowie rückwärts (also in Auszugsrichtung) eine entsprechende Kompensation.

Gemäß einer weiteren Ausführungsform hält das Verschließelement in seiner zweiten Position die Sperreinrichtung in deren Freigabestellung. Mit anderen Worten hängt die Stellung der Sperreinrichtung von der Position des Verschließelements ab. Das Vorwärtsbewegen des Moduls ist demnach so lange möglich, wie sich das Verschließelement in seiner zweiten Position befindet.

Gemäß einer weiteren Ausführungsform weist die Sperreinrichtung ein Eingriffs- und korrespondierendes Aufnahmemittel auf. Das Eingriffs- und Aufnahmemittel greifen in der Sperrstellung der Sperreinrichtung formschlüssig ineinander und stehen in der Freigabestellung der Sperreinrichtung außer Eingriff. Der Formschluss entsteht dabei vorzugsweise ausschließlich in der Einschubrichtung des Moduls (Vorwärtsbewegung), nicht jedoch in der Ausziehrichtung (Rückwärtsbewegung).

Gemäß einer weiteren Ausführungsform ist das Eingriffsmittel als ein an dem Gehäuse angeordneter Stößel und das Aufnahmemittel als eine an dem Modul angebrachte Lochschiene ausgebildet. Der Stößel kann vorteilhaft mit seiner Längsachse in Schwerkraftrichtung angeordnet sein. Entsprechend führt die Schwerkraft dazu, dass der Stößel selbsttätig in die entsprechenden Löcher in der Lochschiene fällt.

Gemäß einer weiteren Ausführungsform ist der Stößel an seinem einen Ende mit einer Schräge derart ausgeführt, dass bei der Rückwärtsbewegung des Moduls aus seiner ersten Position in Richtung seiner zweiten Position Löcher in der Lochschiene begrenzende Ränder den Stößel aus seinem Eingriff mit den Löchern ausheben, wobei bevorzugt der Stößel ferner an dem Ende gegenüberliegend der Schräge mit einer geraden Fläche ausgeführt ist, welche bei der Vorwärtsbewegung des Moduls in Richtung seiner ersten Position, bevor dieses seine dritte Position erreicht, gegen den Rand eines entsprechenden Lochs anschlägt. Dadurch wird erreicht, dass die Sperreinrichtung ohne weiteres und selbsttätig die Rückbewegung des Moduls aus seiner ersten Position in Richtung seiner zweiten Position zulässt. Die Schräge ist an einer Seite des Stößels ausgebildet, welche der Gehäuserückseite zugewandt ist. Demgegenüber kann der Stößel an der Seite, welche der Gehäusevorderseite zugewandt ist, gerade ausgeführt sein, so dass eine vorderseitige Fläche des Stößels gegen die die Löcher in der Lochschiene begrenzenden Ränder anschlägt, ohne dass es zu einem Ausheben des Stößels aus den Löchern kommt. Demnach ist die Vorwärtsbewegung des Moduls so lange gesperrt, wie sich der Stößel in Eingriff mit einem der Löcher der Lochschiene befindet.

Gemäß einer weiteren Ausführungsform weist die Sperreinrichtung ferner einen Hebel mit einem ersten und zweiten Ende sowie einem dazwischenliegenden Drehpunkt auf, wobei der Stößel an seinem anderen Ende mit dem ersten Ende des Hebels und das Verschließelement in seiner zweiten Position mit dem zweiten Ende des Hebels in Eingriff steht und dadurch die Sperreinrichtung in der Freigabestellung hält. Dadurch wird die Bewegung des Stößels auf einfache Weise an die Position des Verschließelements mechanisch gekoppelt. Solange sich das Verschließelement in seiner zweiten Position befindet, steht der Stößel außer Eingriff mit der Lochschiene, so dass die Vorwärtsbewegung des Moduls in seine erste Position freigegeben ist.

Gemäß einem weiteren Aspekt wird ein Dienstleistungsautomat zum Ein- und/oder Auszahlen von Bargeld bereitgestellt. Der Dienstleistungsautomat umfasst ein Gehäuse, ein Modul und eine Sicherheitseinrichtung. Das Gehäuse weist eine zu einer Vorderseite des Dienstleistungsautomaten gewandte Öffnung auf. Das Modul ist zwischen einer ersten Position, in welche es unmittelbar benachbart zu der Öffnung angeordnet ist, und einer zweiten Position beweglich, in welche es von einer Rückseite des Dienstleistungsautomaten her zugänglich ist. Die Sicherheitseinrichtung ist zum Verschließen und Freigeben der Öffnung eingerichtet. Die Sicherheitseinrichtung weist Folgendes auf: ein Verschließelement, welches zwischen einer ersten Position, in welcher es die Öffnung freigibt, und einer zweiten Position beweglich ist, in welcher es die Öffnung vollständig verschließt; eine Kopplungseinrichtung, welche dazu eingerichtet ist, eine Rückwärtsbewegung des Moduls aus seiner ersten Position in Richtung seiner zweiten Position auf das Verschließelement derart zu übertragen, dass sich dieses aus seiner ersten Position in seine zweite Position bewegt; und eine Sperreinrichtung, welche eine Sperrstellung, in der sie eine Vorwärtsbewegung des Moduls in Richtung seiner ersten Position sperrt, bis das Modul eine zwischen seiner ersten Position und zweiten Position liegende dritte Position erreicht hat, und eine Freigabestellung aufweist, in der sie die Vorwärtsbewegung des Moduls aus seiner dritten Position in Richtung seiner ersten Position freigibt, wobei sich das Verschließelement in der dritten Position des Moduls in seiner zweiten Position befindet.

Unter einem Dienstleistungsautomaten werden insbesondere Verkaufs- und Bankautomaten verstanden. Beispielsweise kann der Dienstleistungsautomat, ein Geldautomat, ein Fahrscheinautomat, eine Vending-Maschine, ein Kontoinformations-Terminal, ein Lotto-Terminal, ein Paketautomat zum Versenden oder Empfangen von (Post-)Paketen oder ein Check-in-Terminal sein. Die für den Geldautomaten vorliegend beschriebenen Merkmale gelten entsprechend für den Dienstleistungsautomaten.

Die Erfindung wird nachfolgend anhand der in den schematischen Figuren angegebenen Ausführungsbeispiele näher erläutert. Es zeigen:
- Fig. 1: in einer perspektivischen Ansicht einen Geldautomaten gemäß einer Ausführungsform;
- Fig. 2A - 2F: schematisiert verschiedene Zustände des Geldautomaten gemäß Fig. 1;
- Fig. 3: in einer perspektivischen Vorderansicht einen Ausschnitt aus dem Geldautomaten gemäß Fig. 1, wobei der Ausschnitt ein Gehäuse, ein Modul und eine Sicherheitseinrichtung des Geldautomaten zeigt;
- Fig. 4: eine Ansicht IV aus Fig. 3;
- Fig. 5: in einer perspektivischen Vorderansicht isoliert das Modul aus Fig. 3;
- Fig. 6: in einer perspektivischen Vorderansicht das Gehäuse und die Sicherheitseinrichtung aus Fig. 3;
- Fig. 7: lediglich die Sicherheitseinrichtung aus Fig. 6, ohne das Gehäuse;
- Fig. 8: eine Seitenansicht VIII aus Fig. 3;
- Fig. 9: eine Ansicht IX aus Fig. 3;
- Fig. 10A: eine Ansicht X aus Fig. 9, wobei - gegenüber Fig. 9 - eine Blechkonsole abgenommen ist;
- Fig. 10B: die Ansicht aus Fig. 10a, wobei eine weitere Blechkonsole abgenommen ist;
- Fig. 11: eine Ansicht XI aus Fig. 3;
- Fig. 12: eine Ansicht XII aus Fig. 11;
- Fig. 13: in weiter vergrößerter Darstellung die Ansicht aus Fig. 12, wobei - im Vergleich zu Fig. 12 - ein Trägerblech und ein Hebel nicht gezeigt sind; und
- Fig. 14: eine Ansicht XIV aus Fig. 12.

In allen Figuren sind gleiche bzw. funktionsgleiche Mittel und Einrichtungen - sofern nichts anderes angegeben ist - mit denselben Bezugszeichen versehen.

Fig. 1 zeigt in einer perspektivischen Ansicht einen Geldautomaten 1 gemäß einem Ausführungsbeispiel. Anstelle des Geldautomaten 1 könnte es sich auch um jeden anderen Dienstleistungsautomaten handeln.

Der Geldautomat 1 umfasst ein Gehäuse 10. Das Gehäuse 10 kann beispielsweise eine zylinderförmige Gestalt mit rechteckiger Grundfläche aufweisen.

In dem Gehäuse 10 ist ein gestrichelt angedeuteter, weil verdeckter Safe 20 vorgesehen. In dem Safe 20 werden Banknoten zur Auszahlung vorgehalten. Des Weiteren können in dem Safe 20 eingezahlte Banknoten eingelagert werden.

Ferner umfasst der Geldautomat 1 ein Einzahlmodul 30. Das Einzahlmodul 30 ist beispielsweise hinter einer in der Gehäusefront vorgesehene Benutzerschnittstelle 40 angeordnet.

Das Einzahlmodul 30 ist ebenfalls gestrichelt dargestellt, weil verdeckt. Das Einzahlmodul 30 ist von einer Rückseite des Gehäuses 10 her zugänglich. Dabei kann dieses aus dem Gehäuse 10 durch die Rückwand bzw. durch eine entsprechende Öffnung der Rückwand hindurch aus diesem herausverlagert werden (sogenannte Rearload-Geräte). Zu diesem Zweck kann das Einzahlmodul 30 auf einem nicht dargestellten Schienensystem verschieblich gelagert sein. Nach Durchführen entsprechender Wartungsarbeiten an dem Einzahlmodul 30 durch Wartungspersonal wird das Einzahlmodul 30 wieder zurück in das Gehäuse 10 geschoben. Fig. 1 zeigt dabei die eingeschobene Position des Einzahlmoduls 30. Diese Position wird vorliegend auch als erste Position bezeichnet. Die nicht gezeigte herausgezogene Position des Einzahlmoduls 30 wird vorliegend auch als zweite Position des Einzahlmoduls 30 bezeichnet.

Mit Hilfe der Benutzerschnittstelle 40 kann ein Kunde den Geldautomaten 1 zur Annahme von Banknoten auffordern. Nach erfolgreicher Autorisierung zahlt der Kunde einen Geldbetrag ein, wie nachfolgend noch näher im Zusammenhang mit den Fig. 2A ff. beschrieben. Das eingezahlte Geld wird abgezählt, auf Echtheit geprüft und anschließend in dem Safe 20 eingelagert.

Fig. 2A - 2F illustrieren schematisch verschiedene Zustände des Geldautomaten 1. Dabei zeigen die Figuren jeweils lediglich einen Ausschnitt aus dem Geldautomaten 1.

Die in Fig. 2A gezeigte Anordnung umfasst einen Gehäuseteil 100 des Gehäuses 10 mit einer zur Vorderseite des Geldautomaten 1 gewandten Öffnung 102. Ferner umfasst die Anordnung das Einzahlmodul 30 mit einem Schacht 300 und einer ebenfalls zur Vorderseite des Geldautomaten 1 weisenden Öffnung 302. Weiterhin umfasst die Anordnung eine Sicherheitseinrichtung 50 mit einem Verschließelement 500.

Fig. 2A zeigt, wie im Übrigen auch Fig. 2B und Fig. 2F, den Geldautomaten 1 in einem Normalbetrieb, wohingegen die Fig. 2C - 2E einen Wartungsbetrieb des Geldautomaten 1 illustrieren.

Im Normalbetrieb kann nach erfolgreicher Autorisierung Geld, auch in Form von Bündeln von Banknoten, durch die Öffnung 102 in dem Gehäuseteil 100 sowie die Öffnung 302 des Schachts 300 in diesen gegeben werden.

Nach Abschluss des Einzahlvorgangs oder auch unmittelbar vor dem Wartungsbetrieb, verschließt ein Schließmechanismus 304 des Einzahlmoduls 30 die Öffnung 302 des Schachts 300. In diesem Zustand befindet sich das Einzahlmodul 30 noch in seiner ersten Position P₃₀1 unmittelbar benachbart zu der Öffnung 102. Auch das Verschließelement 500 befindet sich in seiner ersten Position P₅₀₀1.

Zu Wartungszwecken zieht nun, wie in Fig. 2C illustriert, ein Wartungsmitarbeiter das Einzahlmodul 30 von der Rückseite R des Geldautomaten 1 zu sich heraus. Beispielsweise öffnet der Wartungsmitarbeiter hierzu zuvor eine Tür in der Rückwand des Gehäuses 10 (nicht dargestellt). Anschließend betätigt er einen Mechanismus, so dass das Einzahlmodul 30 mittels einer mechanischen Übersetzung in der Auszugsrichtung A durch die entsprechend freigegebene Öffnung in der Rückwand des Gehäuses 10 herausbewegt wird. Anstelle der mechanischen Übersetzung kann auch vorgesehen sein, dass der Wartungsmitarbeiter direkt an dem Einzahlmodul 30 angreift und dieses in der Richtung A herauszieht. Wie bereits eingangs erläutert, ist das Einzahlmodul 30 in der Richtung A linear verschieblich auf Schienen oder dergleichen gelagert.

Der Wartungsmitarbeiter zieht das Auszahlmodul 30 so weit heraus, bis dieses eine in Fig. 2D mit P₃₀2 bezeichnete zweite Position erreicht hat. In dieser zweiten Position P₃₀2 ragt das Einzahlmodul 30 zumindest teilweise aus der Rückwand des Gehäuses 10 heraus und ist damit für die Wartung gut zugänglich.

Nun zurückkehrend zu Fig. 2C ist dort gezeigt, dass das Verschließelement 500 gleichzeitig mit der Rückwärtsbewegung des Einzahlmoduls 30 in der Richtung A aus seiner ersten Position P₅₀₀1 in Richtung seiner in Fig. 2D illustrierte zweite Position P₅₀₀2 bewegt wird. Dabei zeigt Fig. 2C eine dritte (Zwischen-)Position P₅₀₀3 des Verschließelements 500. In der zweiten Position P₅₀₀2 verschließt das Verschließelement 500 die Öffnung 102 vollständig. Dadurch ist verhindert, dass ein Kunde oder auch beistehende Kinder von der Vorderseite V des Geldautomaten 1 her mit Fingern oder sonstigen Körperteilen in einen Spalt 60 gelangen können. Der Spalt 60 bildet sich, wenn das Einzahlmodul 30 in der Richtung A zurückfährt, zwischen dem Einzahlmodul 30 und dem Gehäuseteil 100.

Die Sicherheitseinrichtung 50 ist bei dem vorliegenden Geldautomaten 1 derart ausgestaltet, dass sie ein Vorwärtsbewegen des Einzahlmoduls 30 in der Einschubrichtung E entgegengesetzt der Auszugsrichtung A erst erlaubt, wenn das Einzahlmodul 30 eine Position P₃₀3 (siehe Fig. 2D) erreicht hat. Die Bewegung des Verschließelements 500 ist nämlich bis dahin mittels einer Kopplungseinrichtung 502 (siehe Fig. 2C) mit der Bewegung des Einzahlmoduls 30 gekoppelt. Erst wenn das Einzahlmodul 30 die in der Auszugsrichtung A zwischen der ersten Position P₃₀1 und der zweiten Position P₃₀2 gelegene dritte Position P₃₀3 erreicht hat, ist sichergestellt, dass die Kopplungseinrichtung 502 das Verschlusselement 500 in dessen zweite Position P₅₀₀2 bewegt hat. Die Vorwärtsbewegung des Einzahlmoduls 30 darf dann erfolgen, weil so garantiert ist, dass sich kein Körperteil in dem Spalt 60 befindet.

Sollte ein Verschließen des Verschlusselements 500 (siehe Position P₅₀₀3 in Fig. 2C) nicht möglich sein, weil sich ein Objekt, insbesondere auch ein Körperteil, in der Teilöffnung 102' befindet, so ist ein weiteres Herausziehen des Einzahlmoduls 30 in der Auszugsrichtung A gesperrt, weil dessen Rückwärtsbewegung mittels der Kopplungseinrichtung 502 mit der Bewegung des Verschließelements 500, das dann ja auch blockiert ist, gekoppelt ist. Andererseits ist auch keine Vorwärtsbewegung des Einzahlmoduls 30 in der Einschubrichtung E in dieser fünften Position P₃₀5 (auf die vierte Position P₃₀4 des Einzahlmoduls 30, welche in Fig. 2E illustriert ist, wird sogleich noch näher eingegangen) möglich. Dies wird mittels einer Sperreinrichtung 504 (siehe Fig. 2C) der Sicherheitseinrichtung 50 verhindert. Die Position P₃₀5 liegt zwischen der ersten Position P₃₀1 und der dritten Position P₃₀3 des Einzahlmoduls 30.

Fig. 2E illustriert das Einzahlmodul 30 in seiner vierten Position P₃₀4. Diese Position erreicht das Einzahlmodul 30 auf seiner Vorwärtsbewegung kurz bevor es seine erste (Ausgangs-)Position P₃₀1 erreicht (in Fig. 2F illustriert). Die vierte Position P₃₀4 kann beispielsweise weniger 20 mm, bevorzugt weniger 10 mm, weiter bevorzugt weniger 5 mm vor der ersten Position P₃₀1 liegen oder mit dieser sogar identisch sein. Auf der Vorwärtsbewegung ist das Einzahlmodul 30 nämlich nicht mittels der Kopplungseinrichtung 502 mit dem Verschließelement 500 gekoppelt, so dass dieses in seiner zweiten Position P₅₀₀2 verbleibt, bis das Einzahlmodul 30 die vierte Position P₃₀4 erreicht und erst dann eine Betätigungseinrichtung 506 der Sicherheitseinrichtung 50 auslöst, welche dann (ohne dass es auf eine weitere Vorwärtsbewegung des Einzahlmoduls 30 ankommt) das Verschließelement 500 aus seiner zweiten Position P₅₀₀2 in seine erste Position P₅₀₀1 bewegt, wie in Fig. 2E und 2F illustriert. Vorteilhaft ist der Spalt 60 in der vierten Position P₃₀4 des Einzahlmoduls 30 weitestgehend geschlossen, so dass in der weiteren Bewegung des Einzahlmoduls 30 in dessen erste Position P₃₀1 (siehe Fig. 2F) keine Gefahr hinsichtlich des Einklemmens von Körperteilen mehr besteht.

Ergänzend wird darauf hingewiesen, dass in Ausführungsformen auch die zweite Position P₃₀2 und dritte Position P₃₀3 des Einzahlmoduls 30 identisch sein können. Bevorzugt wird jedoch die dritte Position P₃₀3 in der Auszugsrichtung A einen Abstand größer 100 mm, bevorzugt größer 120 mm, auf die erste Position P₃₀1 aufweisen, wohingegen die zweite Position P₃₀2 einen weiteren Abstand größer 100 mm, bevorzugt größer 200 mm, in der Auszugsrichtung A in Bezug auf die dritte Position P₃₀3 haben wird.

Anhand der Fig. 3-14 wird nachfolgend eine Anordnung in konstruktiv näherer Ausgestaltung beschrieben, mit welcher sich insbesondere die in Fig. 2A - 2F beschriebenen Funktionen bewerkstelligen lassen.

In Bezug auf die vorstehenden Figuren wie auch in Bezug auf alle nachfolgenden Figuren sei erwähnt, dass es sich bei dem Einzahlmodul 30 auch um jedes andere Modul handeln kann.

Fig. 3 zeigt in perspektivischer Vorderansicht den Gehäuseteil 100 des Gehäuses 10 sowie das Modul 30 und die Sicherheitseinrichtung 50, letztere jeweils in ihrer ersten Position P₃₀1, P₅₀₀1. Fig. 4 zeigt dieselbe Anordnung in einer perspektivischen Rückansicht.

Fig. 5 zeigt isoliert das Einzahlmodul 30 aus Fig. 3. Es umfasst einen Grundkörper 306, welcher beispielsweise als gebogenes Blechteil ausgeführt sein kann. Das Blechteil kann - wie im Übrigen alle vorliegend beschriebenen Blechteile - eine Kunststoffbeschichtung aufweisen. Der Grundkörper 306 ist auf Schienen (nicht gezeigt) in der Auszugs- und Einschubrichtung linear beweglich gelagert. Der Grundkörper 306 bildet u.a. den Schacht 300 aus. Die Öffnung 302 ist mit gestrichelter Linie bezeichnet, weil in Fig. 5 durch das Schließelement 304 verdeckt. Ferner ist an dem Grundkörper 306 eine Zahnschiene 502-2 angebracht.

Fig. 6 zeigt in perspektivischer Vorderansicht das Gehäuse 10 bzw. den Gehäuseteil 100 sowie die Sicherheitseinrichtung 50 aus Fig. 3. Das Einzahlmodul 30 ist nicht dargestellt. Der Gehäuseteil 100 weist beispielsweise einen rechteckigen Rahmen 100-2 auf, von dem sich eine zeltförmige Wand in Richtung Rückseite R des Geldautomaten 1 erstreckt, so dass eine dreiecksförmige Vertiefung an der Vorderseite V des Geldautomaten 1 gebildet wird. Die Wand 100-4 ist einerseits von der Öffnung 102 nach unten hin durchsetzt. Hinter der Öffnung liegt das Schließelement 304 bzw. die Öffnung 302 des Schachts 300, wenn Bargeld eingezahlt wird (nicht gezeigt, weil in Fig. 6 das Einzahlmodul 30 nicht dargestellt ist). Neben der Öffnung 102 kann ferner eine Tastatur 400 der Benutzerschnittstelle 40 angeordnet sein.

An seiner Oberseite weist die Wand 100-4 einen Schlitz 100-6 auf. Das Verschließelement 500 bewegt sich aus seiner dargestellten ersten Position P₅₀₀1 durch den Schlitz 100-6 hindurch in seine zweite Position P₅₀₀1 (vgl. Fig. 2D).

Fig. 7 zeigt die Sicherheitseinrichtung 50 aus Fig. 6 in isolierter Darstellung. Die Sicherheitseinrichtung 50 weist ein Trägerblech 508 auf, mit dessen Hilfe diese an dem Gehäuseteil 100 bzw. dessen Rahmen 100-2 angeflanscht ist. Hiervon ausgenommen ist die Zahnschiene 502-2, welche an dem Einzahlmodul 30 befestigt ist. Damit trägt das Trägerblech 508 insbesondere das Verschließelement 500, die Kopplungseinrichtung 502, die Sperreinrichtung 504 (ausgenommen eine Lochschiene 504-2 der Sperreinrichtung 504, welche benachbart zu der Zahnschiene 502-2 an dem Modul 30 bzw. dessen Grundkörper 306 befestigt oder einstückig mit diesem ausgebildet ist) sowie die Betätigungseinrichtung 506.

Fig. 8 zeigt in einer Ansicht VIII aus Fig. 3 insbesondere die Kopplungseinrichtung 502, welche nachfolgend auch Bezug nehmend auf die Fig. 9 sowie 10A und 10B näher erläutert wird.

Neben der Zahnschiene 502-2 umfasst die Kopplungseinrichtung 502 ein erstes Zahnrad 502-4, ein zweites Zahnrad 502-6, ein drittes Zahnrad 502-8, ein viertes Zahnrad 502-10 sowie zwei weitere Zahnräder 502-12. Das zweite, dritte und vierte Zahnrad, 502-6, 502-8, 502-10 sind jeweils an einer gemeinsamen Blechkonsole 502-14 drehbar gelagert. Die Blechkonsole 502-14 ist wiederum an dem Trägerblech 508 fest angebracht. Das erste Zahnrad 502-4 ist an einer weiteren Blechkonsole 502-16 drehbar gelagert angebracht. Die weitere Blechkonsole 502-16 ist um den Drehpunkt 502-18 des zweiten Zahnrads 502-6 drehbar gelagert und außerdem mit einem Abschnitt 502-20 an der Blechkonsole 502-14 geführt. Eine Zugfeder 502-22 spannt die weitere Blechkonsole 502-16 und damit das erste Zahnrad 502-4 derart, dass dieses dazu tendiert, um den Drehpunkt 502-18 zu verschwenken. Die Schwenkbewegung ist in Fig. 10B mit dem Pfeil K angedeutet und vollzieht sich in einer Richtung vorwärts (also in der Einschubrichtung E) und nach oben. Das erste Zahnrad 502-4 und das zweite Zahnrad 502-6 stehen dabei jedoch in ständigem Eingriff, d.h., sie gelangen aufgrund der Schwenkbewegung K nicht außer Eingriff.

In der in den Fig. 8 - 10B gezeigten ersten Position P₃₀1 des Einzahlmoduls 30 steht die Zahnschiene 502-2 mit dem ersten Zahnrad 502-4 in Eingriff. Das erste Zahnrad 502-4 steht mit dem zweiten Zahnrad 502-6 in Eingriff. Das zweite Zahnrad 502-6 steht mit dem dritten Zahnrad 502-8 in Eingriff. Das dritte Zahnrad 502-8 steht mit dem vierten Zahnrad 502-10 in Eingriff. Das vierte Zahnrad 502-10 treibt über eine in Fig. 9 zu sehende Welle 502-24 die darauf drehfest befestigten weiteren Zahnräder 502-12 an. Die weiteren Zahnräder 502-12 stehen jeweils mit einer in dem Verschließelement 500 ausgebildeten Zahnschiene 502-26 in Eingriff.

Das Verschließelement 500 ist gemäß dem Ausführungsbeispiel als gestanztes Blechteil ausgebildet, wobei auch die Zahnschienen 502-26 durch entsprechende Ausnehmungen bzw. Stanzung im Blechteil gebildet sind. Derart integrierte Zahnschienen 502-26 sind einfach herzustellen.

Entsprechend führt das Bewegen des Einzahlmoduls 30 in der Auszugsrichtung A aus der ersten Position P₃₀1 in Richtung der zweiten Position P₃₀2 dazu, dass die Zahnschiene 502-4 einen Antrieb bildet, welcher abtriebsseitig das Verschließelement 500 aus seiner ersten Position P₅₀₀1 in seine zweite Position P₅₀₀2 antreibt. In der dritten Position P₃₀3 gelangt die Zahnschiene 502-2 außer Eingriff mit dem ersten Zahnrad 502-4. Danach ist die Bewegung bzw. Vorwärtsbewegung des Einzahlmoduls 30 von der Bewegung des Verschließelements 500 entkoppelt, bis das Einzahlmodul 30 in die vierte Position P₃₀4 gelangt. Dies wird dadurch erreicht, dass zwischen dem vierten Zahnrad 502-10 und der Welle 502-24 ein nicht gezeigter Freilauf eingebaut ist. Der Freilauf ist dazu eingerichtet, in einer ersten Drehrichtung die Drehbewegung des vierten Zahnrads 502-10 mit der Welle 502-24 zu koppeln und in der der ersten Drehrichtung entgegengesetzten zweiten Drehrichtung die Drehbewegung des vierten Zahnrads 502-10 von der Welle 502-24 zu entkoppeln. Die erste Drehbewegung entspricht dabei der Rückwärtsbewegung des Einzahlmoduls 30, die zweite Drehbewegung der Vorwärtsbewegung desselben.

In der Rückwärtsbewegung des Einzahlmoduls 30 aus der ersten Position P₃₀1 kann das erste Zahnrad 502-4 aufgrund der Feder 502-22 um den Drehpunkt 502-18 rückwärts und nach unten verschwenken. Dadurch wird ein Toleranzausgleich zwischen der Zahnschiene 502-2 und dem ersten Zahnrad 502-4 bewerkstelligt. Hiernach vollzieht sich dann der Antrieb des Verschließelements 500, wie vorstehend beschrieben.

Anhand von Fig. 11 wird nachfolgend die Betätigungseinrichtung 506 näher beschrieben.

Die Betätigungseinrichtung 506 weist eine Feder 506-2 auf. Die Feder 506-2 ist beispielsweise als Spiralfeder ausgeführt, welche um die Welle 502-24 angeordnet ist. Ein freies Ende 506-4 der Feder 506-2 ist dabei drehfest an der Welle 502-24 festgelegt, während sich das andere Ende 506-6 an dem Trägerblech 508 abstützt. Die Feder 506-2 wird durch die Drehung der Welle 502-24 beim Betätigen des Verschließelements 500 aus dessen erster Position P₅₀₀1 in dessen zweite Position P₅₀₀2 aufgezogen.

Des Weiteren umfasst die Betätigungseinrichtung 506 ein Sperrelement 506-8. Das Sperrelement 506-8 ist auf der Welle 502-24 drehbar gelagert. Ferner ist eine Feder 506-10 vorgesehen, welche das Sperrelement 506-8 aus seiner in Fig. 11 gezeigten Freigabestellung in seine nicht gezeigte Sperrstellung vorspannt. Dazu kann die Feder 506-10 als Spiralfeder ausgebildet sein, wobei deren eines Ende 506-12 an einem bezogen auf die Welle 502-24 drehfest vorgesehenen Punkt angreift. Das andere Ende der Feder 506-10 ist nicht gezeigt, wirkt jedoch auf das Sperrelement 506-8 in Richtung seiner Sperrstellung.

Das Sperrelement 506-8 kann sich aus einem Haken 506-14 sowie einem Hebel 506-16 zusammensetzen. In der ersten Position P₃₀1 des Einzahlmoduls 30 wirkt dieses mit seiner vorderseitigen Fläche 308 gegen den Hebel 506-16 und hält diesen gegen die Wirkung der Feder 506-10 in seiner Freigabestellung. Sobald das Einzahlmodul 30 seine vierte Stellung P₃₀4 erreicht, gibt die vorderseitige Fläche 308 den Hebel 506-16 frei, so dass das Sperrelement 506-8 in seine Sperrstellung mittels Wirkung der Feder 506-10 verschwenkt. Sobald das Einzahlmodul 30 seine dritte Stellung P₃₀3 erreicht, fährt ein Abschnitt 500-2 an dem Verschließelement 500 unter eine rückseitige Schräge 506-16 des Hakens 506-14, hebt diesen aus und rutscht sodann hinter den Haken 506-14. Ein Rückbewegen des Verschließelements 500 aufgrund der dann aufgezogenen Feder 506-2 ist sodann gesperrt.

Erst dann, wenn das Einzahlmodul 30 auf seiner Vorwärtsbewegung die vierte Position P₃₀4 wieder erreicht, betätigt die vorderseitige Fläche 308 den Hebel 506-16 und verbringt das Sperrelement 506-8 in seine Freigabestellung (Fig. 11). Dabei wird der Abschnitt 500-2 des Verschließelements 500 freigegeben, so dass sich dieses aufgrund der Wirkung der Feder 506-2 aus seiner zweiten Position P₅₀₀2 in seine erste Stellung P₅₀₀1 bewegt.

Bezug nehmend auf die Fig. 12 - 14 wird die Sperreinrichtung 504 (siehe beispielsweise Fig. 2C, Fig. 3 und Fig. 7) näher erläutert.

Die Sperreinrichtung 504 umfasst, wie in Fig. 14 zu sehen, die bereits in Zusammenhang mit Fig. 7 beschriebene Lochschiene 504-2, welche ein Aufnahmemittel bildet. Ferner umfasst die Sperreinrichtung 504 ein Eingriffsmittel in Form eines Stößels 504-4.

Die Lochschiene 504-4 ist fest mit dem Einzahlmodul 30 verbunden. Insbesondere kann diese einstückig integriert in den Grundkörper 306 des Einzahlmoduls 30 oder als Separatteil ausgebildet sein. Gemäß der Fig. 14 umfasst die Lochschiene 504-2 mehrere in der Auszugs- und Einschubrichtung A, E hintereinander angeordnete Löcher 504-6, welche zwischen Stegen 504-8 ausgebildet sind. Die Stege 504-8 weisen wiederum den Löchern 504-6 zugewandte Ränder 504-10 auf.

Der Stößel 504-4 ist an seinem einen Ende 504-12 rückseits mit einer Schräge 504-14 und vorderseits mit einer geraden Fläche 504-16 ausgebildet. Der Stößel 504-4 ist ferner mit Hilfe von Langlöchern 504-18 an der Blechkonsole 502-14 in der Hochrichtung H senkrecht zur Auszugs- und Einschubrichtung A, E verschieblich gelagert. An seinem anderen Ende 504-20 ist der Stößel 504-4 mit einer Öffnung 504-22 ausgebildet.

In die Öffnung 504-22 greift ein Hebel 504-24, welcher auch in Fig. 12 zu sehen ist. Der Hebel 504-24 weist ein erstes Ende 504-26 und ein zweites Ende 504-28 auf. Zwischen den beiden Enden 504-26, 504-28 ist dieser um einen Drehpunkt 504-30 an dem Trägerblech 508 drehbar gelagert. Das erste Ende 504-26 greift in die Öffnung 504-22 in dem Stößel 504-4. Die Anordnung aus Fig. 12 ohne den Hebel 504-24 ist in Fig. 13 illustriert.

Nun zurückkehrend zu Fig. 14 wird das Funktionsprinzip der Sperreinrichtung 504 näher erläutert: Fig. 14 zeigt insoweit die erste Position P₃₀1 des Einzahlmoduls 30. Aufgrund der Schwerkraft fällt der Stößel 504-4 mit seinem Ende 504-12 in die Löcher 504-6 in der Lochschiene 504-2. Aufgrund der Schräge 504-14 heben die Ränder 504-10 den Stößel 504-4 aus einem jeweiligen Loch 504-6 aus, wenn das Einzahlmodul 30 in der Auszugsrichtung A aus der ersten Position P₃₀1 in Richtung der zweiten Position P₃₀2 bewegt wird (Rückwärtsbewegung des Einzahlmoduls 30). Eine Vorwärtsbewegung des Einzahlmoduls 30 ist jedoch gesperrt, solange sich der Stößel 504-4 in Eingriff mit der Lochschiene 504-2 befindet. Dies ist der Fall, bis das Einzahlmodul 30 die dritte Position P₃₀3 erreicht. Denn aufgrund der geraden Fläche 504-16 (diese ist senkrecht zu den Rändern 504-10 orientiert) kommt es nicht zu einem Ausheben des Stößels 504-4 bei der Vorwärtsbewegung des Einzahlmoduls 30 bzw. der Lochschiene 504-2, sondern zu einem Formschluss, der eine entsprechende Vorwärtsbewegung sperrt.

In der Position P₃₀3 des Einzahlmoduls 30 gelangt ein Abschnitt 500-2 des Verschließelements 500 über das zweite Ende 504-24 des Hebels 504-24. Dies ist in Fig. 12 zu sehen, wobei die Position des Abschnitts 500-4 bzw. des Verschließelements 500 dessen erster Position P₅₀₀1 entspricht. Ist der Abschnitt 500-4 in der zweiten Position P₅₀₀2 des Verschließelements 500 über dem zweiten Ende 504-28 des Hebels 504-24 angeordnet, so ist der Stößel 504-4 in seiner in Fig. 14 gezeigten oberen Stellung fixiert. Das heißt, dass das Ende 504-12 nicht mehr in die Löcher 504-6 eintauchen kann. Dies ist dann von Relevanz, wenn das Einzahlmodul 30 aus seiner dritten Position P₃₀3 in seine erste Position P₃₀1 vorwärtsbewegt wird. In diesem Fall befindet sich das Verschließelement 500 in seiner zweiten Position P₅₀₀2 und versperrt damit die Öffnung 102 (siehe Fig. 2D) zuverlässig. Deshalb kann eine Vorwärtsbewegung des Einzahlmoduls 30 in der Einschubrichtung E hin zur ersten Position P₃₀1 bedenkenlos erfolgen. Sobald das Einzahlmodul 30 in der vierten Stellung P₃₀4 angelangt ist, gibt es mittels der Betätigungseinrichtung 506 die Bewegung des Verschließelements 500 aus dessen zweiter Position P₅₀₀2 in dessen erste Position P₅₀₀1 frei. Dabei gibt der Abschnitt 504-4 (siehe Fig. 12) das Ende 504-28 des Hebels 504-24 frei, so dass dieser derart verschwenken kann, dass sich der Stößel 504-4 aus seiner in Fig. 14 gezeigten oberen Stellung (Freigabestellung der Sperreinrichtung 504) in eine nicht gezeigte untere Stellung (Sperrstellung der Sperreinrichtung 504) absenken kann, in welcher sein Ende 504-12 in ein entsprechendes Loch 504- 6 eingreift. Da dies in der vierten Position P₃₀4 des Einzahlmoduls 30 kurz vor der ersten Position P₃₀1 erfolgt, kann das Einzahlmodul 30 bzw. die Lochschiene 504-2 noch in die Position P₃₀1 vollständig rückbewegt werden.

Weiter kann die Sicherheitseinrichtung Sensoren aufweisen, welche die Position des Moduls 30 und/oder des Verschließelements 500 erfassen. Eine mit den Sensoren verbundene Überwachungseinrichtung kann dazu eingerichtet sein, ein Warnsignal an den Wartungsmitarbeiter auszugeben, wenn eine unzulässige Kombination von Positionen des Moduls 30 und des Verschließelements 500 detektiert wird. Dies ist beispielsweise dann der Fall, wenn das Modul 30 sich in seiner dritten Position P₃₀3, das Verschließelement 500 sich aber nicht in seiner zweiten Position P₅₀₀2 befindet.

Weiterhin besteht in anderen Ausführungsformen die Möglichkeit, nicht das Modul 30 rückwärts herauszuziehen bzw. vorwärts einzuschieben, sondern den Gehäuseteil 100 vorwärts herauszuziehen bzw. rückwärts einzuschieben (in letzterem Fall bleibt das Modul 30 stationär.

Obwohl die Erfindung vorliegend anhand von bevorzugten Ausführungsbeispielen beschrieben wurde, ist sie darauf nicht beschränkt, sondern vielfältig modifizierbar.

### BEZUGSZEICHENLISTE

- 1: Geldautomat
- 10: Gehäuse
- 20: Safe
- 30: Einzahlmodul
- 40: Benutzerschnittstelle
- 50: Sicherheitseinrichtung
- 60: Spalt
- 100: Gehäuseteil
- 102: Öffnung
- 102': Teilöffnung
- 100-2: Rahmen
- 100-4: Wand
- 100-6: Schlitz
- 300: Schacht
- 302: Öffnung
- 304: Schließelement
- 306: Grundkörper
- 308: Fläche
- 400: Tastatur
- 500: Verschließelement
- 500-2: Abschnitt
- 500-4: Abschnitt
- 502: Kopplungseinrichtung
- 502-2: Zahnschiene
- 502-4: Zahnrad
- 502-6: Zahnrad
- 502-8: Zahnrad
- 502-10: Zahnrad
- 502-12: Zahnrad
- 502-14: Blechkonsole
- 502-16: Blechkonsole
- 502-18: Drehpunkt
- 502-20: Abschnitt
- 502-22: Zugfeder
- 502-24: Welle
- 502-26: Zahnschiene
- 504: Sperreinrichtung
- 504-2: Lochschiene
- 504-4: Stößel
- 504-6: Loch
- 504-8: Steg
- 504-10: Rand
- 504-12: Ende
- 504-14: Schräge
- 504-16: Fläche
- 504-18: Langloch
- 504-20: Ende
- 504-22: Öffnung
- 504-24: Hebel
- 504-26: erstes Ende
- 504-28: zweites Ende
- 504-30: Drehpunkt
- 506: Betätigungseinrichtung
- 506-2: Feder
- 506-4: Ende
- 506-6: Ende
- 506-8: Sperrelement
- 506-10: Feder
- 506-12: Ende
- 506-14: Haken
- 506-16: Hebel
- 506-18: Fläche
- 508: Trägerblech

- A: Auszugseinrichtung
- E: Einschubrichtung
- K: Schwenkbewegung
- P₃₀1: erste Position
- P₃₀2: zweite Position
- P₃₀3: dritte Position
- P₃₀4: vierte Position
- P₃₀5: fünfte Position
- P₅₀₀1: erste Position
- P₅₀₀2: zweite Position
- P₅₀₀3: dritte Position
- R: Rückseite
- V: Vorderseite

## Patentansprüche

1. Geldautomat (1) zum Ein- und/oder Auszahlen von Bargeld, mit:
einem Gehäuse (100), welches eine zu einer Vorderseite (V) des Geldautomaten (1) gewandte Öffnung (102) aufweist,
einem Modul (30), welches zwischen einer ersten Position (P₃₀1), in der es unmittelbar benachbart zu der Öffnung (102) angeordnet ist, und einer zweiten Position (P₃₀2) beweglich ist, in der es von einer Rückseite (R) des Geldautomaten (1) her zugänglich ist, und
einer Sicherheitseinrichtung (50) zum Verschließen und Freigeben der Öffnung (102), welche Folgendes aufweist:
ein Verschließelement (500), welches zwischen einer ersten Position (P₅₀₀1), in der es die Öffnung (102) freigibt, und einer zweiten Position (P₅₀₀2) beweglich ist, in der es die Öffnung (102) vollständig verschließt,
eine Kopplungseinrichtung (502), welche dazu eingerichtet ist, eine Rückwärtsbewegung des Moduls (30) aus seiner ersten Position (P₃₀1) in Richtung (A) seiner zweiten Position (P₃₀2) auf das Verschließelement (500) derart zu übertragen, dass sich dieses aus seiner ersten Position (P₅₀₀1) in seine zweite Position (P₅₀₀2) bewegt, und
eine Sperreinrichtung (504), welche eine Sperrstellung, in der sie eine Vorwärtsbewegung des Moduls in Richtung (E) seiner ersten Position (P₃₀1) sperrt, bis das Modul (30) in seiner Rückwärtsbewegung eine zwischen seiner ersten Position (P₃₀1) und zweiten Position (P₃₀2) liegende dritte Position (P₃₀3) erreicht hat, und eine Freigabestellung aufweist, in der sie die Vorwärtsbewegung des Moduls (30) aus seiner dritten Position (P₃₀3) in Richtung seiner ersten Position (P₃₀1) freigibt,
wobei sich das Verschließelement (500) in seiner zweiten Position (P₅₀₀2) befindet, wenn sich das Modul (30) in seiner dritten Position (P₃₀3) befindet.

2. Geldautomat nach Anspruch 1,
**dadurch gekennzeichnet,**
**dass** die Kopplungseinrichtung (502) dazu eingerichtet ist, die Vorwärtsbewegung des Moduls (30) aus seiner dritten Position (P₃₀3) in Richtung (E) seiner ersten Position (P₃₀1) von dem Verschließelement (500) zu entkoppeln.

3. Geldautomat nach Anspruch 1 oder 2,
**dadurch gekennzeichnet,**
**dass** die Sicherheitseinrichtung (50) ferner eine Betätigungseinrichtung (506) aufweist, welche dazu eingerichtet ist, das Verschließelement (500) aus seiner zweiten Position (P₅₀₀2) in seine erste Position (P₅₀₀1) zu bewegen, wenn das Modul (30) auf seiner Vorwärtsbewegung eine zwischen seiner dritten Position (P₃₀3) und seiner ersten Position (P₃₀1) liegende vierte Position (P₃₀4) erreicht.

4. Geldautomat nach Anspruch 3,
**dadurch gekennzeichnet,**
**dass** die Betätigungseinrichtung (506) eine Feder (506-2) aufweist, welche mit Hilfe der Rückwärtsbewegung des Moduls (30) aus seiner ersten Position (P₃₀1) in Richtung (A) seiner zweiten Position (P₃₀2) spannbar ist, wobei die Feder (506-2) bei ihrem Entspannen das Verschließelement (500) aus seiner zweiten Position (P₅₀₀2) in seine erste Position (P₅₀₀1) bewegt.

5. Geldautomat nach Anspruch 3 oder 4,
**dadurch gekennzeichnet,**
**dass** die Betätigungseinrichtung (506) ein Sperrelement (506-8) aufweist, welches in einer Sperrstellung desselben die Bewegung des Verschließelements (500) aus seiner zweiten Position (P₅₀₀2) in seine erste Position (P₅₀₀1) sperrt und in einer Freigabestellung desselben die Bewegung des Verschließelements (500) aus seiner zweiten Position (P₅₀₀2) in seine erste Position (P₅₀₀1) freigibt.

6. Geldautomat nach Anspruch 5,
**dadurch gekennzeichnet,**
**dass** die Betätigungseinrichtung (506) eine weitere Feder (506-10) aufweist, welche das Sperrelement (506-8) in Richtung seiner Sperrstellung vorspannt.

7. Geldautomat nach Anspruch 5 oder 6,
**dadurch gekennzeichnet,**
**dass** das Modul (30) auf seiner Vorwärtsbewegung aus seiner dritten Position (P₃₀3) in seine vierte Position (P₃₀4) das Sperrelement (506-8) in seine Freigabestellung betätigt.

8. Geldautomat nach einem der Ansprüche 1 bis 7,
**dadurch gekennzeichnet,**
**dass** die Kopplungseinrichtung (506-2) eine an dem Modul (30) angebrachte Zahnschiene (502-2) sowie mehrere an dem Gehäuse (100) angebrachte Zahnräder (502-4, 502-6, 502-8, 502-10, 502-12) aufweist, wobei die Zahnschiene (502-2) während der Rückwärtsbewegung des Moduls (30) aus seiner ersten Position (P₃₀1) in Richtung (A) seiner zweiten Position (P₃₀2) mit einem ersten Zahnrad (502-4) der mehreren Zahnräder (502-4, 502-6, 502-8, 502-10, 502-12) in Eingriff steht und das erste Zahnrad (502-4) ein weiteres Zahnrad (502-12) der mehreren Zahnräder (502-4, 502-6, 502-8, 502-10, 502-12) antreibt, welches in Eingriff mit einer an dem Verschließelement (500) angebrachten Zahnschiene (502-26) in Eingriff steht.

9. Geldautomat nach Anspruch 8,
**dadurch gekennzeichnet,**
**dass** das erste Zahnrad (502-4) während der Rückwärtsbewegung des Moduls (30) aus seiner ersten Position (P₃₉1) in Richtung (A) seiner zweiten Position (P₃₀2) mit einem zweiten Zahnrad (502-6) der mehreren Zahnräder (502-4, 502-6, 502-8, 502-10, 502-12) in Eingriff steht.

10. Geldautomat nach Anspruch 9,
**dadurch gekennzeichnet,**
**dass** das erste Zahnrad (502-4) mit Hilfe einer Feder (502-22) derart vorgespannt ist, dass es dazu tendiert, um das zweite Zahnrad (502-6) zu verschwenken und gleichzeitig mit dem zweiten Zahnrad (502-6) im Eingriff zu verbleiben.

11. Geldautomat nach einem der Ansprüche 1 bis 10,
**dadurch gekennzeichnet,**
**dass** das Verschließelement (500) in seiner zweiten Position (P₅₀₀2) die Sperreinrichtung (504) in deren Freigabestellung hält.

12. Geldautomat nach einem der Ansprüche 1 bis 11,
**dadurch gekennzeichnet,**
**dass** die Sperreinrichtung (504) ein Eingriffs- und korrespondierendes Aufnahmemittel (504-2, 504-4) aufweist, welche in der Sperrstellung der Sperreinrichtung (504) formschlüssig ineinandergreifen und in ihrer Freigabestellung außer Eingriff stehen.

13. Geldautomat nach Anspruch 12,
**dadurch gekennzeichnet,**
**dass** das Eingriffsmittel (504-4) als ein an dem Gehäuse (100) angebrachter Stößel (504-4) und das Aufnahmemittel als eine an dem Modul (30) angebrachte Lochschiene (504-2) ausgebildet ist.

14. Geldautomat nach Anspruch 13,
**dadurch gekennzeichnet,**
**dass** der Stößel (504-4) an seinem einen Ende (504-12) mit einer Schräge (504-14) derart ausgeführt ist, dass bei der Rückwärtsbewegung des Moduls (30) aus seiner ersten Position (P₃₀1) in Richtung (A) seiner zweiten Position (P₃₀2) Löcher (504-6) in der Lochschiene (504-2) begrenzende Ränder (504-10) den Stößel (504-4) aus seinem Eingriff mit den Löchern (504-6) ausheben, und der Stößel (504-4) ferner an dem Ende (504-12) gegenüberliegend der Schräge (504-14) mit einer geraden Fläche (504-16) ausgeführt ist, welche bei der Vorwärtsbewegung des Moduls (30) in Richtung (E) seiner ersten Position (P₃₀1), bevor dieses seine dritte Position (P₃₀3) erreicht, gegen den Rand (504-10) eines entsprechenden Lochs (504-6) anschlägt.

15. Geldautomat nach Anspruch 14,
**dadurch gekennzeichnet,**
**dass** die Sperreinrichtung (504) ferner einen Hebel (504-24) mit einem ersten und einem zweiten Ende (504-26, 504-28) sowie einem dazwischenliegenden Drehpunkt (504-30) aufweist, wobei der Stößel (504-4) an seinem anderen Ende (504-20) mit dem ersten Ende (504-26) des Hebels (504-24) und das Verschließelement (500) in seiner zweiten Position (P₅₀₀2) mit dem zweiten Ende (504-28) des Hebels (504-24) in Eingriff steht und dadurch die Sperreinrichtung (504) in ihrer Freigabestellung hält.

## Claims

1. Automated teller machine (1) for paying in and/or paying out cash, comprising:
a housing (100) that has an opening (102) facing a front (V) of the automated teller machine (1),
a module (30) that is mobile between a first position (P₃₀1) in which it is arranged directly adjacent to the opening (102), and a second position (P₃₀2) in which it is accessible from a rear (R) of the automated teller machine (1), and
a security device (50) for sealing and unsealing the opening (102), comprising:
a sealing element (500) that is mobile between a first position (P₅₀₀1) in which it unseals the opening (102) and a second position (P₅₀₀2) in which it completely seals the opening (102),
a coupling device (502) set up to transmit a reverse movement of the module (30) from its first position (P₃₀1) in a direction (A) of its second position (P₃₀2) to the sealing element (500) such that the latter moves from its first position (P₅₀₀1) to its second position (P₅₀₀2), and
a blocking device (504) that has a blocked position in which it blocks a forward movement of the module in the direction (E) of its first position (P₃₀1) until the module (30) in its reverse movement has reached a third position (P₃₀3) situated between its first position (P₃₀1) and second position (P₃₀2), and an enabled position in which it enables the forward movement of the module (30) from its third position (P₃₀3) in the direction of its first position (P₃₀1),
wherein the sealing element (500) is in its second position (P₅₀₀2) when the module (30) is in its third position P(₃₀3).

2. Automated teller machine according to claim 1,
**characterized in that**
the coupling device (502) is configured to decouple the forward movement of the module (30) from its third position (P₃₀3) in the direction (E) of its first position (P₃₀1) from the sealing element (500).

3. Automated teller machine according to claim 1 or 2,
**characterized in that**
the security device (50) further comprises an actuating device (506) configured to move the sealing element (500) from its second position (P₅₀₀2) to its first position (P₅₀₀1) when the module (30) on its forward movement reaches a fourth position (P₃₀4) situated between its third position (P₃₀3) and its first position (P₃₀1).

4. Automated teller machine according to claim 3,
**characterized in that**
the actuating device (506) comprises a spring (506-2) which is biasable from its first position (P₃₀1) in the direction (A) of its second position (P₃₀2) by means of the reverse movement of the module (30), the spring (506-2), upon being expanded, moving the sealing element (500) from its second position (P₅₀₀2) to its first position (P₅₀₀1).

5. Automated teller machine according to claim 3 or 4,
**characterized in that**
the actuating device (506) comprises a blocking element (506-8) which, in a blocked position thereof, blocks the movement of the sealing element (500) from its second position (P₅₀₀2) to its first position (P₅₀₀1) and, in an enabled position thereof, enables the movement of the sealing element (500) from its second position (P₅₀₀2) to its first position (P₅₀₀1).

6. Automated teller machine according to claim 5,
**characterized in that**
the actuating device (506) comprises a further spring (506-10) biasing the blocking element (506-8) in the direction of its blocked position.

7. Automated teller machine according to claim 5 or 6,
**characterized in that**
the module (30) on its forward movement from its third position (P₃₀3) into its fourth position (P₃₀4) actuates the blocking element (506-8) into its enabled position.

8. Automated teller machine according to one of claims 1 to 7,
**characterized in that**
the coupling device (506-2) comprises a toothed rail (502-2) mounted on the module (30) and a plurality of gears (502-4, 502-6, 502-8, 502-10, 502-12) mounted on the housing (100), the toothed rail (502-2) being engaged with, during the reverse movement of the module (30) from its first position (P₃₀1) in the direction (A) of its second position (P₃₀2), a first gear (502-4) of the plurality of gears (502-4, 502-6, 502-8, 502-10, 502-12) and the first gear (502-4) driving a further gear (502-12) of the plurality of gears (502-4, 502-6, 502-8, 502-10, 502-12) which is engaged with a toothed rail (502-26) attached to the sealing element (500).

9. Automated teller machine according to claim 8,
**characterized in that**
the first gear (502-4) is engaged with, during the reverse movement of the module (30) from its first position (P₃₀1) in the direction (A) of its second position (P₃₀2), a second gear (502-6) of the plurality of gears (502-4, 502-6, 502-8, 502-10, 502-12).

10. Automated teller machine according to claim 9,
**characterized in that**
the first gear (502-4) is biased by means of a spring (502-22) in such a way as to tend to pivot about the second gear (502-6) and simultaneously remain engaged with the second gear (502-6).

11. Automated teller machine according to any of claims 1 to 10,
**characterized in that**
the sealing element (500), in its second position (P₅₀₀2), retains the blocking device (504) in its enabled position.

12. Automated teller machine according to any of claims 1 to 11,
**characterized in that**
the blocking device (504) comprises engagement means and corresponding reception means (504-2, 504-4) which, in the blocked position of the blocking device (504), are engaged positively with one another and, in their enabled position, are disengaged.

13. Automated teller machine according to claim 12,
**characterized in that**
the engagement means (504-4) are formed as a follower (504-4) mounted on the housing (100) and the reception means are formed as a perforated rail (504-2) mounted on the module (30).

14. Automated teller machine according to claim 13,
**characterized in that**
the follower (504-4) is configured to have a slope (504-14) at its one end (504-12) in such a way that, upon reverse movement of the module (30) from its first position (P₃₀1) in the direction (A) of its second position (P₃₀2), edges (504-10) which define holes (504-6) in the perforated rail (504-2) lift the follower (504-4) out of its engagement with the holes (504-6), and **in that** the follower (504-4) is further configured to have a straight surface (504-16) at the end (504-12) opposite the slope (504-14) which surface abuts against the edge (504-10) of a corresponding hole (504-6) when the module (30) moves forward in the direction (E) of its first position (P₃₀1) before reaching its third position (P₃₀3).

15. Automated teller machine according to claim 14,
**characterized in that**
the blocking device (504) further comprises a lever (504-24) having first and second ends (504-26, 504-28) and a fulcrum (504-30) situated there between, wherein the follower (504-4), at its other end (504-20), is engaged with the first end (504-26) of the lever (504-24) and the sealing element (500), in its second position (P₅₀₀2), is engaged with the second end (504-28) of the lever (504-24) and thereby retaining the blocking device (504) in its enabled position.

## Revendications

1. Guichet automatique bancaire (1) permettant de déposer et/ou retirer des espèces, comprenant:
un boîtier (100) qui comporte une ouverture (102) en façade d'une partie avant (V) du guichet automatique bancaire (1),
un module (30) qui est mobile entre une première position (P₃₀1) dans laquelle il est disposé directement adjacent à l'ouverture (102), et une deuxième position (P₃₀2) dans laquelle il est accessible depuis l'arrière (R) du guichet automatique bancaire (1), et
un dispositif de sécurité (50) destiné à fermer et ouvrir l'ouverture (102), comprenant :
un élément de fermeture (500) qui est mobile entre une première position (P₅₀₀1) dans laquelle il ne ferme pas l'ouverture (102) et une seconde position (P₅₀₀2) dans laquelle il ferme complètement l'ouverture (102),
un dispositif d'accouplement (502) conçu pour transmettre un déplacement inverse du module (30) de sa première position (P₃₀1) dans un sens (A) allant vers sa deuxième position (P₃₀2) à l'élément de fermeture (500) de sorte que ce dernier se déplace de sa première position (P₅₀₀1) à sa seconde position (P₅₀₀2), et
un dispositif de blocage (504) qui comporte une position bloquée dans laquelle il bloque un déplacement vers l'avant du module dans le sens (E) allant vers sa première position (P₃₀1) jusqu'à ce que le module (30), lors de son déplacement inverse, ait atteint une troisième position (P₃₀3) située entre sa première position (P₃₀1) et sa deuxième position (P₃₀2), et une position activée dans laquelle il active le déplacement vers l'avant du module (30) de sa troisième position (P₃₀3) dans le sens allant vers sa première position (P₃₀1),
dans lequel l'élément de fermeture (500) est dans sa seconde position (P₅₀₀2) lorsque le module (30) est dans sa troisième position (P₃₀3).

2. Guichet automatique bancaire selon la revendication 1,
**caractérisé en ce que**
le dispositif d'accouplement (502) est configuré pour désaccoupler le déplacement vers l'avant du module (30) de sa troisième position (P₃₀3) dans le sens (E) allant vers sa première position (P₃₀1) de l'élément de fermeture (500).

3. Guichet automatique bancaire selon la revendication 1 ou la revendication 2,
**caractérisé en ce que**
le dispositif de sécurité (50) comprend en outre un dispositif d'actionnement (506) configuré pour déplacer l'élément de fermeture (500) de sa seconde position (P₅₀₀2) à sa première position (P₅₀₀1) lorsque le module (30), lors de son déplacement vers l'avant, atteint une quatrième position (P₃₀4) située entre sa troisième position (P₃₀3) et sa première position (P₃₀1).

4. Guichet automatique bancaire selon la revendication 3,
**caractérisé en ce que**
le dispositif d'actionnement (506) comprend un ressort (506-2) qui peut être sollicité de sa première position (P₃₀1) dans le sens (A) allant vers sa deuxième position (P₃₀2) au moyen du déplacement inverse du module (30), le ressort (506-2), lorsqu'il se détend, déplaçant l'élément de fermeture (500) de sa seconde position (P₅₀₀2) à sa première position (P₅₀₀1).

5. Guichet automatique bancaire selon la revendication 3 ou la revendication 4,
**caractérisé en ce que**
le dispositif d'actionnement (506) comprend un élément de blocage (506-8) qui, dans sa position bloquée, bloque le déplacement de l'élément de fermeture (500) de sa seconde position (P₅₀₀2) à sa première position (P₅₀₀1) et qui, dans sa position activée, active le déplacement de l'élément de fermeture (500) de sa seconde position (P₅₀₀2) à sa première position (P₅₀₀1).

6. Guichet automatique bancaire selon la revendication 5,
**caractérisé en ce que**
le dispositif d'actionnement (506) comprend un ressort supplémentaire (506-10) sollicitant l'élément de blocage (506-8) dans le sens allant vers sa position bloquée.

7. Guichet automatique bancaire selon la revendication 5 ou la revendication 6,
**caractérisé en ce que**
le module (30), lors de son déplacement vers l'avant de sa troisième position (P₃₀3) dans sa quatrième position (P₃₀4), actionne l'élément de blocage (506-8) dans sa position activée.

8. Guichet automatique bancaire selon l'une des revendications 1 à 7,
**caractérisé en ce que**
le dispositif d'accouplement (506-2) comprend un rail denté (502-2) monté sur le module (30) et une pluralité de roues (502-4, 502-6, 502-8, 502-10, 502-12) montées sur le boîtier (100), le rail denté (502-2) étant en prise, pendant le déplacement inverse du module (30) de sa première position (P₃₀1) dans le sens (A) allant vers sa deuxième position (P₃₀2), avec une première roue (502-4) de la pluralité de roues (502-4, 502-6, 502-8, 502-10, 502-12), et la première roue (502-4) entraînant une roue supplémentaire (502-12) de la pluralité de roues (502-4, 502-6, 502-8, 502-10, 502-12) qui est en prise avec un rail denté (502-26) fixé à l'élément de fermeture (500).

9. Guichet automatique bancaire selon la revendication 8,
**caractérisé en ce que**
la première roue (502-4) est en prise, pendant le déplacement du module (30) de sa première position (P₃₀1) dans le sens (A) allant vers sa deuxième position (P₃₀2), avec une seconde roue (502-6) de la pluralité de roues (502-4, 502-6, 502-8, 502-10, 502-12).

10. Guichet automatique bancaire selon la revendication 9,
**caractérisé en ce que**
la première roue (502-4) est sollicitée au moyen d'un ressort (502-22) d'une manière telle qu'elle tend à pivoter autour de la seconde roue (502-6) et à demeurer simultanément en prise avec la seconde roue (502-6).

11. Guichet automatique bancaire selon l'une quelconque des revendications 1 à 10,
**caractérisé en ce que**
l'élément de fermeture (500), dans sa seconde position (P₅₀₀2), retient le dispositif de blocage (504) dans sa position activée.

12. Guichet automatique bancaire selon l'une quelconque des revendications 1 à 11,
**caractérisé en ce que**
le dispositif de blocage (504) comprend des moyens de prise et des moyens de réception correspondants (504-2, 504-4) qui, dans la position bloquée du dispositif de blocage (504), sont en prise positive les uns avec les autres et qui, dans leur position activée, sont désaccouplés.

13. Guichet automatique bancaire selon la revendication 12,
**caractérisé en ce que**
les moyens de prise (504-4) sont formés en tant que suiveur (504-4) monté sur le boîtier (100) et les moyens de réception sont formés en tant que rail perforé (504-2) monté sur le module (30).

14. Guichet automatique bancaire selon la revendication 13,
**caractérisé en ce que**
le suiveur (504-4) est configuré pour comporter un plan incliné (504-14) au niveau de sa première extrémité (504-12) d'une manière telle que, lors d'un déplacement inverse du module (30) de sa première position (P₃₀1) dans le sens (A) allant vers sa deuxième position (P₃₀2), des bords (504-10) qui délimitent des trous (504-6) ménagés dans le rail perforé (504-2) élèvent le suiveur (504-4) hors de sa prise avec les trous (504-6), et **en ce que** le suiveur (504-4) est en outre configuré pour comporter une surface droite (504-16) au niveau de l'extrémité (504-12) opposée au plan incliné (504-14), laquelle surface vient en butée contre le bord (504-10) d'un trou correspondant (504-6) lorsque le module (30) se déplace vers l'avant dans le sens (E) allant vers sa première position (P₃₀1) avant d'atteindre sa troisième position (P₃₀3).

15. Guichet automatique bancaire selon la revendication 14,
**caractérisé en ce que**
le dispositif de blocage (504) comprend en outre un levier (504-24) comportant des première et seconde extrémités (504-26, 504-28) et un point d'appui (504-30) situé entre ces dernières, dans lequel le suiveur (504-4), au niveau de son autre extrémité (504-20), est en prise avec la première extrémité (504-26) du levier (504-24), et l'élément de fermeture (500), dans sa seconde position (P₅₀₀2), est en prise avec la seconde extrémité (504-28) du levier (504-24) et retenant ainsi le dispositif de blocage (504) dans sa position activée.
